# EUROPÄISCHE PATENTSCHRIFT

(11) **EP 0 523 137 B1**
(45) Veröffentlichungstag und Bekanntmachung des Hinweises auf die Patenterteilung: **21.09.1994**
(21) Anmeldenummer: 91907454.2
(22) Anmeldetag: 05.04.1991
(51) Int. Cl.: E05B 49/00

(54) **VERFAHREN ZUM BETRIEB EINER FERNBEDIENBAREN ZENTRALVERRIEGELUNG EINES FAHRZEUGES**
PROCESS FOR OPERATING REMOTE CONTROLLED CENTRAL LOCKING INSTALLATION OF MOTOR VEHICLES
PROCEDE D'UTILISATION D'UNE INSTALLATION DE VERROUILLAGE CENTRALISE A TELECOMMANDE POUR VEHICULES A MOTEUR

(30) Priorität: 06.04.1990 EP 90106581
(43) Veröffentlichungstag der Anmeldung: 20.01.1993
(73) Patentinhaber: SIEMENS AKTIENGESELLSCHAFT, 80333 München (DE)
(72) Erfinder: WOLFRAM, Berthold, W-8400 Regensburg (DE)
(86) Internationale Anmeldenummer: EP9100653
(87) Internationale Veröffentlichungsnummer: WO9115645

(56) Entgegenhaltungen:
- DE-A- 3 225 754
- FR-A- 2 580 128

## Beschreibung

Die Erfindung betrifft eine Verbesserung des speziellen Verfahrens für den Betrieb des Empfängers einer fernbedienbaren Zentralverriegelung während der Initialisierung bzw. Re-Initialisierung des Sender-Empfänger-Systems. Die Erfindung soll also im Rahmen der (Neu-)Findung bzw. (Neu-)Festsetzung des zukünftig benutzbaren Code für die Betätigung der Verriegelung angewendet werden.

Dabei geht die Erfindung von jenem Verfahren aus, das in den Oberbegriffen der Patentansprüche 1 und 4 definiert und durch die
- FR-A-2 580 128
vorbekannt ist. Bei diesem Stand der Technik ist eine spezielle, vom Empfänger gesteuerte Lumineszenzdiode als Anzeigeorgan vorgesehen, um der (re-)initialisierenden Person im Rahmen einer taktgerechten Bedienerführung anzuzeigen, wann diese Person dem Empfänger jeweils (wieder) einen Einzelimpuls des aus einer längeren Einzelimpulsserie gebildeten Code übertragen kann.

Die Erfindung dient aber nicht zur taktgerechten Bedienerführung der (re-)initialisierenden Person, sondern dazu, um diese Person - unabhängig von einer evtl. zusätzlichen taktgerechten Einzelimpulseingabe - generell bei der (Re-Initialisierung zu unterstützen. Die Erfindung eignet sich also auch für eine Zentralverriegelung_{,} bei welcher diese Person Zur (re-)Initialisierung überhaupt keine taktgerechte Bedienerführung brauchte. Die Erfindung benötigt auch kein Anzeigeorgan, das speziell für die betreffende Zentralverriegelung als zusätzliche Ausrüstung zur Unterstützung der (Re-)Initialisierung angebracht wurde.

Es gibt weitere Zentralverriegelungen mit speziell für sie angebrachten Anzeigen. Vgl. z.B.
- EP-A2-395 596,
worin beschrieben ist, daß im Sender LED-Anzeigen angebracht sind, welche während des laufenden Normalbetriebes der Zentralverriegelung der benutzenden Person anzeigen, daß sein Kfz ordentlich verriegelt und die Alarmanlage eingeschaltet wurde. Dort ist u.a. auch beschrieben, daß die betreffende Alarmanlege eine zusätzliche LED-Anzeige im Fahrgastraum einschalten, sowie im Alarmfall z.B. auch die Hupe oder die Frontscheinwerfer einschalten und evtl. die Zündung bzw. Benzinpumpe abschalten kann.

Die Erfindung betrifft aber nicht eine mehr oder weniger geschickte Kombination einer Zentralverriegelung mit einer Alarmanlage, obgleich die Erfindung eine solche Kombination im Prinzip zuläßt, wobei die Erfindung eben auch kein Anzeigeorgan benötigt, das speziell für die betreffende Zentralverriegelung als zusätzliche Ausrüstung zur Unterstützung der Bedienung des Senders oder des Empfängers angebracht ist.

Bei Alarmanlagen ist es seit langem üblich, die Hupe und die Frontscheinwerfer auszunutzen - allgemeiner formuliert: auf große Entfernungen hin stark auffallende, ohnehin aus anderen Gründen im Kfz vorhandene Anzeigen auszunutzen - , um einen Alarmfall anzuzeigen.

Die Erfindung betrifft aber keine Alarmanlage, obwohl die Erfindung zuläßt, daß zusätzlich eine Alarmanlage im Fahrzeug angebracht wird.

Es sind auch sehr unterschiedliche Verfahren zur (Re-)Initialisierung ferngesteuerter Zentralverriegelungen für sich bekannt, wobei besonders diese Verfahren teilweise technisch besonders kompliziert sind, besonders wenn ein sog. Wechselcode verwendet werden soll, der bekanntlich einen besonders großen Schutz gegen unbefugtes Betätigen der Schlösser bieten kann, oder gar wenn ein Wechselcode mit Dialogbetrieb zwischen dem Sender und dem Empfänger verwendet werden soll. Nur beispielhaft wird dazu auf die
- DE-A1-32 25 754
hingewiesen.

Die Erfindung ist nicht auf einen bestimmten Code, auch nicht auf einen bestimmten Wechselcode beschränkt. Die Erfindung läßt nämlich die Verwendung von beliebigen Codes zu.

Es ist außerdem bekannt, daß gerade in der Kfz-Branche seit jeher eines der obersten Ziele nahezu aller Entwickler ist, Kosten zu sparen bzw. den Aufwand weiter zu verringern, also auch möglichst viele Bauteile zu vereinfachen bzw. nach Möglichkeit ganz wegzulassen, ohne die Betriebsicherheit oder dem Komfort zu verschlechtern. Angesichts dieser intensiven Anstrengungen der Entwickler ist es bekanntlich nicht mehr eine alltägliche, mit dem fachmännischen Wissen leicht zu lösende Aufgabe, weitere spürbare Einsparungen ohne Verschlechterung der Betriebssicherheit und des Komforts zu erreichen.

Die Aufgabe der Erfindung,
- den Aufwand an solchen Bauteilen besonders gering zu machen, welcher dazu dient, der (re-)initialisierenden Person die (Re-)Initialisierung der Zentralverriegelung zu erleichtern,
- aber dieser Person trotzdem die Sicherheit zu geben, daß sie die (Re-)Initialisierung richtig durchführt,
wird durch die in den unabhängigen Patentansprüchen 1 und 4 definierten Maßnahmen gelöst. Die Erfindung gestattet also mit einem ganz besonders geringen Aufwand zu vermeiden, daß jene Person keine ausreichende Kontrolle und Sicherheit hat, ob ihr Sender einwandfrei (re-)initialisiert wird.

Aber sogar alle die in den Patentansprüchen 1 bis 5 genannten speziellen Maßnahmen gestatten, die genannte Aufgabe der Erfindung zu lösen, und zwar besonders den zusätzlichen Aufwand zur Unterstützung der die (Re-)Initialisierung durchführenden Person möglichst klein zu machen. Es gestatten nämlich die Maßnahmen gemäß des Patentanspruch
1, auf simple Weise dieser Person anzuzeigen, daß der Empfänger der Zentralverriegelung zur (Re-)Initialisierung wirklich auch bereit war und nun einwandfrei (re-)initialisiert ist,
2, das Betätigen der Zentralverriegelung zur Anzeige der Bereitschaft des Empfängers, auf einen neuen Code bzw. auf eine neue Codemenge festgelegt zu werden, mitauszunutzen,
3, normalerweise ohnehin bei einer Zentralverriegelung vorhandene Knöpfe zur Anzeige der erfolgten (Re-)Initialisierung des Empfängers mitauszunutzen, sowie
4 und 5, zur Steuerung des Empfängers in seine Bereitschaft, (re-)initialisiert zu werden, die ohnehin in einem Fahrzeug vorhandene Zündung bzw. den ohnehin benötigten Zündschlüssel mitauszunutzen.

Die Erfindung betrifft also ein Verfahren zum Betrieb einer fernbedienbaren Zentralverriegelung eines Fahrzeuges. Zur Fernbedienung dient ein Sender, der codierte Signale - z.B. akustisch mittels Ultraschall, optisch mittels IR und/oder mittels UKW-Hochfrequenzwellen - zu einem im oder am Fahrzeug angebrachten Empfänger übertragen kann.

Der für die normale Betätigung der Zentralverriegelung benutzte Code muß aber zuerst für sich festgelegt werden, gleichgültig, ob ein sog. Festcode, also danach ständig derselbe Code, oder ein Wechselcode, also danach ein laufend nach einem bestimmten Schema Wechselnder Code, benutzt werden soll. Diese Festlegung nennt man Initialisieren bzw. Re-Initialisieren. Vor der erstmaligen Betätigung der Zentralverriegelung muß also der Empfänger, im allg. auch gleichzeitig noch der betreffende Sender, initialisiert werden, - bzw. es muß vor der nächsten Betätigung der Zentralverriegelung, zur wirksamen Annullierung des bisherigen Code bzw. der bisherigen Codemenge, der Empfänger re-initialisiert werden und hierbei i.allg. auch noch der Sender re-initialisiert werden. Durch diese (Re-)Initialisierung wird also bei Benutzung eines Festcode der zukünftig benutzbare Code, bzw. bei Benutzung eines Wechselcode die betreffende zukünfig benutzbare Codemenge, festgelegt.

Zur Initialisierung wird also - auch bei den bekannten Verfahren zur (Re-)Initialisierung - der Emfänger, z.B. mittels eines speziellen Steuercode, in einen Zustand gesteuert, in welchem er zur (Neu-)Festlegung des Code bzw. der Codemenge bereit ist, i. allg. indem er die dann empfangenen Signale unmittelbar oder umcodiert in einem ROM des Empfängers speichert.

Der Empfänger sollte möglichst der (re-)initialisierenden Person anzeigen, daß der zur (Re-)Initialisierung nötige Empfängerzustand gegeben ist. Dazu benötigt die Erfindung besonders wenig Aufwand. Bei der Erfindung steuert nämlich der Empfänger zur Anzeige, daß er im gewünschten Zustand ist, eine im KFZ ohnehin aus anderen Gründen vorhandene Anzeige in einer Weise, welche der Person als typisch für den gewünschten (Re-)Initialisierungszustand erkennbar ist. Der Empfänger zeigt also mittels ohnehin vorhandener Mittel an, daß der Empfänger einen entsprechenden (Re-)Initialisierungszustand aufweist.

Besonders wenig zusätzlicher Aufwand für diese Anzeige wird benötigt, wenn bei Beginn des (Re-)Initialisierens die Anzeige durch eine sicht- und/oder hörbare Betätigung der ohnehin vorhandenen Zentralverriegelung dargestellt wird, also z.B. durch das Bewegen der in den Türen angebrachten, die Türen öffnenden und schließenden Druckknöpfe, die i. allg. ohnehin vom Empfänger auch später bei der laufenden Betätigung der Zentralverriegelung mittelbar betätigt werden.

Ebensowenig Aufwand wird zur Anzeige des Empfängers, daß die (Re-)Initialisierung geglückt ist, benötigt, wenn der Empfänger nach erfolgreicher (Re-)Initialisierung Sicht- und/oder hörbar die Zentralverriegelung betätigt, also z.B. (auch) dann die in den Türen angebrachten, die Türen normalerweise öffnenden und schließenden Druckknöpfe betätigt.

Die Erfindung gestattet darüber hinaus, mit besonders wenig Aufwand die (Re-)Initialisierung einzuleiten. Dazu kann nämlich der der Empfänger z.B. sogar mittels einer normalerweise unüblichen Betätigung des Zündschlüssels, nämlich z.B. mittels raschem zehnmaligen Ein- und Ausschaltens der Zündung, in den Zustand des (Re-)Initialisierens gesteuert werden; dann benötigt man dann nur einen meistens im Empfänger ohnehin vorhandenen Zähler, der die Anzahl der Zündschlüsselbetätigungen, z.B. vor dem Anlassen des Motors, überprüft. Der Empfänger kann auch durch andere normalerweise unübliche Tätigkeiten mit dem Zündschlüssel in seinen Zustand gesteuert werden, in welchem er zur (Re-)Initialisierung bereit ist : Z.B. kann dazu der Zündschlüssel (einmal oder mehrmals in bestimmtem Rhythmus hintereinander) in eine besondere, nur beim Parken mögliche Stellung gedreht werden, wonach der Empfänger, z.B. während einer bestimmten folgenden Zeitperiode, zum (Re-)Initialisieren bereit ist.

## Patentansprüche

1. Verfahren zum Betrieb einer fernbedienbaren Zentralverriegelung eines Fahrzeuges mittels eines Senders, der codierte Signale - z.B. akustisch mittels Ultraschall, optisch mittels IR und/oder mittels UKW-Hochfrequenzwellen - zu einem im oder am Fahrzeug angebrachten Empfänger übertragen kann,
- wobei vor der erstmaligen Betätigung der Zentralverriegelung eine Initialisierung, bzw. vor der nächsten Betätigung derselben zum Annullieren des bisherigen Code eine Re-Initialisierung, durchgeführt wird, also der zukünftig benutzbare Code, bzw. bei Wechselcode die betreffende zukünftig benutzbare Codemenge, erstmals oder erneut festgelegt wird, indem der Empfänger, z.B. mittels eines speziellen Steuercode, in einen Zustand gesteuert wird, in welchem er (re-)initialisiert werden kann, und
- wobei während der (Re-)Initialisierung eine vom Empfänger gesteuerte Anzeige, z.B. eine optische Anzeige, an die (re-)initialisierende Person gerichtet ist,
**dadurch gekennzeichnet,** daß
- der Empfänger am Ende einer erfolgreichen (Re-)Initialisierung mittels einer sicht- und/oder hörbaren Betätigung der Zentralverriegelung des Fahrzeuges anzeigt, daß der Empfänger (re-)initialisiert wurde.

2. Verfahren nach Patentanspruch 1,
**dadurch gekennzeichnet,** daß
- der Empfänger bei Beginn des (Re-)Initialisierens mittels einer sicht- und/oder hörbaren Betätigung der Zentralverriegelung anzeigt, daß der Empfänger (re-)initialisiert werden kann.

3. Verfahren nach Patentanspruch 1 oder 2,
**dadurch gekennzeichnet,** daß
- die Betätigung der Zentralverriegelung durch das Bewegen der in den Türen angebrachten, die Türen öffnenden und schließenden Druckknöpfe erkennbar ist.

4. Verfahren zum Betrieb einer fernbedienbaren Zentralverriegelung eines Fahrzeuges mittels eines Senders, der codierte Signale - z.B. akustisch mittels Ultraschall, optisch mittels IR und/oder mittels UKW-Hochfrequenzwellen - zu einem im oder am Fahrzeug angebrachten Empfänger übertragen kann,
- wobei vor der erstmaligen Betätigung der Zentralverriegelung eine Initialisierung, bzw. vor der nächsten Betätigung derselben zum Annullieren des bisherigen Code eine Re-Initialisierung, durchgeführt wird, also der zukünftig benutzbare Code, bzw. bei Wechselcode die betreffende zukünftig benutzbare Codemenge, erstmals oder erneut festgelegt wird, indem der Empfänger, z.B. mittels eines speziellen Steuercode, in einen Zustand gesteuert wird, in welchem er (re-)initialisiert werden kann,
- z.B. nach einem der Patentansprüche 1 - 3,
**dadurch gekennzeichnet,** daß
- der Empfänger mittels einer normalerweise unüblichen Betätigung, des Zündschlüssels, z.B. mittels raschem zehnmaligen Ein- und Ausschaltens der Zündung, in den Zustand des (Re-)Initialisierens gesteuert wird.

5. Verfahren nach Patentanspruch 4,
**dadurch gekennzeichnet,** daß
- die normalerweise unübliche Betätigung des Zündschlüssels das vorübergehende Stellen des Zündschlüssels in eine nur beim Parken übliche Zwischenstellung ist.

## Claims

1. Process for operating a remote-controllable central locking installation of a vehicle by means of a transmitter, which can transmit coded signals - for example acoustically by means of ultrasound, optically by means of IR and/or by means of USW high-frequency waves - to a receiver fitted in or on the vehicle,
- an initialization being carried out before the actuation for the first time of the central locking installation, or a reinitialization being carried out before the next actuation of the same, to cancel the previous code, that is the code which can be used in future, or in the case of a changing code the relevant code set which can be used in future, being fixed for the first time or once again, by the receiver being driven, for example by means of a special control code, into a state in which it can be (re)initialized, and
- an indication controlled by the receiver, for example an optical indication, being directed to the (re)initializing person during the (re)initialization,
characterized in that
- the receiver indicates at the end of a successful (re)initialization by means of a visible and/or audible actuation of the central locking installation of the vehicle that the receiver has been (re)initialized.

2. Process according to Patent Claim 1, characterized in that
- the receiver indicates at the beginning of the (re)initializing by means of a visible and/or audible actuation of the central locking installation that the receiver can be (re)initialized.

3. Process according to Patent Claim 1 or 2,
characterized in that
- the actuation of the central locking installation can be detected by the moving of the door opening-and-closing pushbuttons fitted in the doors.

4. Process for operating a remote-controllable central locking installation of a vehicle by means of a transmitter, which can transmit coded signals - for example acoustically by means of ultrasound, optically by means of IR and/or by means of USW high-frequency waves - to a receiver fitted in or on the vehicle,
- an initialization being carried out before the actuation for the first time of the central locking installation, or a reinitialization being carried out before the next actuation of the same, to cancel the previous code, that is the code which can be used in future, or in the case of a changing code the relevant code set which can be used in future, being fixed for the first time or once again, by the receiver being driven, for example by means of a special control code, into a state in which it can be (re)initialized,
- for example according to one of Patent Claims 1 - 3,
characterized in that
- the receiver is driven by means of a normally unusual actuation of the ignition key, for example by means of rapid switching on and off of the ignition ten times, into the state of (re)initializing.

5. Process according to Patent Claim 4,
characterized in that
- the normally unusual actuation of the ignition key is the temporary adjusting of the ignition key into an intermediate position usual only during parking.

## Revendications

1. Procédé pour faire fonctionner une installation de verrouillage central télécommandable d'un véhicule à l'aide d'un émetteur qui peut transmettre des signaux codés - par exemple acoustiquement au moyen d'ultrasons, optiquement au moyen d'un rayonnement infrarouge et/ou au moyen d'ondes métriques à très hautes fréquences - à un récepteur disposé dans ou sur le véhicule, selon lequel
- avant le premier actionnement de l'installation de verrouillage central, on exécute une initialisation ou, avant l'actionnement immédiatement suivant de cette installation, une réinitialisation pour annuler le code précédent, c'est-à-dire qu'on fixe pour la première fois ou à nouveau le code utilisable ultérieurement ou, dans le cas d'un code alterné, la quantité de codes concernée utilisable ultérieurement, par le fait que le récepteur est placé, par exemple au moyen d'un code de commande spécial, dans un état dans lequel il peut être initialisé (réinitialisé), et
- pendant l'initialisation (la réinitialisation), une indication commandée par le récepteur, par exemple un affichage optique, est présentée à la personne effectuant l'initialisation (la réinitialisation),
caractérisé par le fait que
- le récepteur indique, à la fin d'une initialisation (réinitialisation) réussie, au moyen d'un actionnement visible et'ou audible de l'installation de verrouillage central du véhicule, que le récepteur a été initialisé (réinitialisé).

2. Procédé suivant la revendication 1, caractérisé par le fait que
- au début de l'initialisation (la réinitialisation), le récepteur indique au moyen d'un actionnement visible et/ou audible de l'installation de verrouillage central, que le récepteur peut être initialisé (réinitialisé).

3. Procédé suivant la revendication 1 ou 2, caractérisé par le fait que
- l'actionnement de l'installation de verrouillage central peut être identifié au moyen du déplacement des boutons-poussoirs disposés dans les portes et qui ouvrent et ferment ces dernières.

4. Procédé pour faire fonctionner une installation de verrouillage central télécommandable d'un véhicule à l'aide d'un émetteur qui peut transmettre des signaux codés - par exemple acoustiquement au moyen d'ultrasons, optiquement au moyen d'un rayonnement infrarouge et/ou au moyen d'ondes métriques à très hautes fréquences - à un récepteur disposé dans ou sur le véhicule, selon lequel
- avant le premier actionnement de l'installation de verrouillage central, on exécute une initialisation ou, avant l'actionnement immédiatement suivant de cette installation, une réinitialisation pour annuler le code précédent, c'est-à-dire qu'on fixe pour la première fois ou à nouveau le code utilisable ultérieurement ou, dans le cas d'un code alterné, la quantité de codes concernée utilisable ultérieurement, par le fait que le récepteur est placé, par exemple au moyen d'un code de commande spécial, dans un état dans lequel il peut être initialisé (réinitialisé),
- par exemple suivant l'une des revendications 1 à 3,
caractérisé par le fait que
- le récepteur est placé dans l'état d'initialisation (de réinitialisation) à l'aide d'un actionnement normalement inhabituel de la clé de contact, par exemple au moyen d'une activation et d'un arrêt rapides de l'allumage, effectués dix fois.

5. Procédé suivant la revendication 4, caractérisé par le fait
- l'actionnement normalement inhabituel de la clé de contact est le positionnement transitoire de la clé de contact dans une position intermédiaire usuelle uniquement lors du parcage.
